# EUROPÄISCHE PATENTSCHRIFT

(11) **EP 2 520 884 B1**
(45) Veröffentlichungstag und Bekanntmachung des Hinweises auf die Patenterteilung: **08.07.2020**
(21) Anmeldenummer: 12166365.2
(22) Anmeldetag: 02.05.2012
(51) Int. Cl.: F25D 23/00, F25D 23/06

(54) **Kältegerät**
Cooling device
Appareil frigorifique

(30) Priorität: 05.05.2011 DE 102011075322
(43) Veröffentlichungstag der Anmeldung: 07.11.2012
(73) Patentinhaber: BSH Hausgeräte GmbH, 81739 München (DE)
(72) Erfinder: Cieslik, Detlef, 89537 Giengen (DE); Hein, Christian, 89522 Heidenheim (DE); Malisi, Michaela, 89518 Heidenheim (DE); Pflomm, Berthold, 89077 Ulm (DE); Wehlauch, Marcus, 89522 Heidenheim (DE)

(56) Entgegenhaltungen:
- WO-A1-2005/100889
- DE-A1-102009 002 329
- DE-U1- 20 005 803

## Beschreibung

Die vorliegende Erfindung betrifft ein Kältegerät, insbesondere Haushaltskältegerät, mit einer Kühlgutkammer und einer beabstandet zur Rückwand der Kühlgutkammer in der Kühlgutkammer angeordneten Verdampferplatine und mindestens einem Befestigungselement mittels dem die Verdampferplatine an der Rückwand, angebracht ist.

Die Offenlegungsschrift DE 10 2009 002 329 A1 offenbart ein Kältegerät gemäß dem Oberbegriff von Anspruch 1 und beschreibt ein Kältegerät mit einem Einbauteil.

Die Gebrauchsmusterschrift DE 200 05 803 U1 beschreibt ein Befestigungselement zum Befestigen einer Verdampferplatte an einer Rückwand einer Kühlgutkammer eines Kühlgeräts.

Die Offenlegungsschrift WO 2005/100889 A1 beschreibt ein Befestigungselement für einen Verdampfer.

Verdampfer von Kältegeräten weisen verbreitet Verdampferplatinen zur Kühlung einer Kühlgutkammer des Kältegerätes auf, die zur Kühlung von Produkten, die in der Kühlgutkammer angeordnet werden, dient.

Bei innen in der Kühlgutkammer liegenden Verdampferplatinen, welche eine beidseitig umströmte Verdampferoberfläche haben, werden höhere thermische Wirkungsgrade erzielt als mit hinter der Rückwand der Kühlgutkammer eingeschäumten Verdampferplatinen. Bekannt sind daher Lösungen bei denen die Verdampferplatine ca. 15-25 mm vor der Rückwand parallel zu dieser aufgehängt ist. Bei dieser Anordnung kann es jedoch zu einem erhöhten Geräuschniveau kommen, da die Verdampferplatine wie eine Art Membran wirkt. Dadurch werden sowohl Einspritzgeräusche, wie auch durch den Kompressor verursachte Geräusche an die Umgebung abgegeben.

Vor diesem Hintergrund ist es eine Aufgabe der vorliegenden Erfindung, ein verbessertes Kältegerät, insbesondere Haushaltskältegerät, zu schaffen, das insbesondere in seinem Geräuschemissionsverhalten optimiert ist und kostengünstig herstellbar ist.

Diese Aufgabe wird durch die Merkmale des unabhängigen Anspruchs 1 gelöst. Weitere vorteilhafte Ausgestaltungen sind in den Unteransprüchen angegeben.

Die vorliegende Erfindung betrifft ein Kältegerät mit einer Kühlgutkammer und einer beabstandet zur Rückwand der Kühlgutkammer in der Kühlgutkammer angeordneten Verdampferplatine. Die Kühlgutkammer kann mittels des Kältegerätes auf eine niedrige Temperatur gekühlt werden, um darin Kühlgut, beispielsweise Lebensmittel, Arzneimittel oder dergleichen, aufzubewahren. Die Kühlgutkammer ist im Wesentlichen durch Wände zum Isolieren umgeben; wobei mindestens eine von einem Bediener zu öffnende Türe oder Klappe den Zugriff auf das Kühlgut ermöglicht. Die Wand gegenüber der Türe oder Klappe wird im Folgenden als Rückwand bezeichnet. Die im Kühlraum angeordnete Verdampferplatine dient der Abkühlung des Kühlraums. Für einen optimalen thermischen Wirkungsgrad ist die Verdampferplatine beidseitig umströmt. Um eine gute Anströmung beider Seiten der plattenförmigen Verdampferplatine zu erzielen, ist diese beabstandet und bevorzugt im Wesentlichen parallel zur Rückwand angeordnet. Der Abstand zwischen Rückwand und Verdampferplatine beträgt bevorzugt 15 bis 25 mm. Dieser Abstand hat sich bewährt, um zum Einen eine gute Anströmung auch der der Rückwand zugewandten Seite der Verdampferplatine zu erreichen und zum Anderen den Platz in der Kühlgutkammer, der zur Lagerung von Kühlgut zur Verfügung steht, zu optimieren. Ist der Abstand zu klein, wird die Anströmung der der Rückwand zugewandten Seite der Verdampferplatine aus strömungsmechanischen Gründen beeinträchtigt, was den thermischen Wirkungsgrad herabsetzt. Die Verdampferplatine ist mit mindestens einem Befestigungselement an der Rückwand angebracht. Das Befestigungselement weist ein mehrschichtiges, beispielsweise einstückiges Befestigungsteil auf, das mit einer elastischen weichen Schicht und einer harten Schicht gebildet ist, wobei die weiche Schicht an der Verdampferplatine und die harte Schicht an der Rückwand anliegt. Die harte Schicht ermöglicht eine ausreichende Stabilität der Anbringung der Verdampferplatine. Durch die weiche Schicht wird eine schwingungstechnische Entkopplung der Verdampferplatine von der Rückwand erreicht. Dadurch wird die Weitergabe von an der Verdampferplatine auftretenden Schwingungen bzw. Geräuschen, beispielsweise Einspritzgeräuschen oder Geräuschen durch den Kompressor über die Rückwand und das Kältegerät an die Umgebung verhindert. Dadurch kann das Geräuschemissionsverhalten des Kältegerätes verbessert werden. Die einstückige Bauweise des Befestigungsteils ermöglicht eine Reduzierung der Teile und damit der Montagekosten. Eine fehlerhafte Montage beispielsweise durch das Vergessen der Montage von elastischen Unterlagscheiben wird vermieden. Ferner wird die Anzahl der Trennfugen im Vergleich zu Lösungen beispielsweise mit elastischen Unterlegscheiben reduziert, was hygienische Vorteile mit sich bringt, da sich zwischen den Trennfugen Schmutz sammeln kann.

Unter einem Kältegerät wird insbesondere ein Haushaltskältegerät verstanden, also ein Kältegerät das zur Haushaltsführung in Haushalten oder eventuell auch im

Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Gemäß einer Ausführungsform ist die weiche Schicht aus einem weichen Kunststoff insbesondere Gummi und die harte Schicht aus einem harten Kunststoff oder Metall gebildet. Ist die weiche Schicht als auch die harte Schicht aus Kunststoff gebildet, ist eine besonders kostengünstige Fertigung des Befestigungsteils des Befestigungselementes möglich. Als Spritzgussteil sind besonders große Freiheiten bei der Formgestaltung des Befestigungsteils möglich. Ferner lassen sich die beiden Schichten besonders gut und haltbar miteinander verbinden, wenn beide Schichten aus Kunststoff gebildet sind. Beispielsweise können die weiche Schicht und die harte Schicht dann gut miteinander verklebt werden. Wird die weiche Schicht aus einem Gummi gebildet, ist es auch möglich die weiche Schicht auf die harte Schicht aufzuvulkanisieren. Dadurch kann die weiche Schicht aus Gummi auf die harte Schicht beispielsweise aus Kunststoff kostengünstig und haltbar ohne zusätzliche Befestigungsteile aufgebracht werden.

Erfindungsgemäß weist das Befestigungsteil ein Loch, beispielsweise eine Bohrung auf, die durch die weiche Schicht in oder durch die harte Schicht verläuft und es ist ein Befestigungsbolzen vorgesehen, der durch das Loch und ein Loch in der Verdampferplatine verläuft und der die Verdampferplatine beabstandet zu der harten Schicht oder der Rückwand hält.

Gemäß einer Ausführungsform weist der Befestigungsbolzen einen Kopf an einem Schafft auf, mit dem sich der Befestigungsbolzen an der Verdampferplatine abstützt. Der Kopf verhindert dabei, dass sich die Verdampferplatine von der weichen Schicht entfernt. Die Verdampferplatine weist beispielsweise eine Vertiefung auf, in die der Kopf wenigstens teilweise versenkt ist. Dadurch steht der Kopf weniger weit über die Verdampferplatine hinaus. Das hat den Vorteil, dass sich weniger leicht Schmutz am Kopf des Befestigungsbolzens verfängt. Ferner wird die Reinigung der Kühlgutkammer erleichtert. Gemäß einer Ausführungsform ist der Befestigungsbolzen als Spreizniet ausgeführt und weist wenigstens einen Vorsprung auf, mittels dem er mit der harten Schicht oder der Rückwand verrastet. Beim fügenden Verrasten federt der Schaft des Befestigungsbolzens elastisch auf, so dass der Vorsprung in einem entsprechenden Vorsprung in der harten Schicht oder Rückwand Halt finden kann. Dadurch ist die Verbindung einfach und dauerhaft zu fügen. Durch die Gestaltung des Befestigungsbolzens als Spreizniet werden die durch die Befestigung der Verdampferplatine aufnehmbaren Kräfte begrenzt, so dass sich eher die Verbindung löst, als dass die Verdampferplatine beschädigt wird. Der Befestigungsbolzen kann dabei als Blindniet ausgeführt sein. Beim Blindnieten erfolgt dabei der Fügevorgang von der Seite der Verdampferplatine aus. Der Blindniet wird durch die Bohrung in der Verdampferplatine eingeführt. Der anschließende Nietvorgang führt zu einer Stauchung und somit zu einer Aufweitung des Niets im Bereich der harten Schicht oder der Rückwand und einer Fixierung dort. Dadurch kann die Anbringung der Verdampferplatine leicht aus der Kühlgutkammer heraus erfolgen.

Gemäß einer Ausführungsform ist der Befestigungsbolzen mit der harten Schicht und/oder der weichen Schicht verklebt. Durch diese Maßnahme kann der Befestigungsbolzen besonders sicher und dauerhaft fixiert werden. Auf Grund der möglichen geringen Temperaturen in der Kühlgutkammer und der daraus folgenden geringen Elastizität des beispielsweise aus Kunststoff gefertigten Befestigungsbolzens kann diese als zusätzliche Maßnahme die Haltbarkeit beispielsweise einer Rastverbindung erhöhen.

Gemäß einer Ausführungsform weist der Kopf des Befestigungsbolzens der Kühlgutkammer zugewandt, und damit der Verdampferplatte abgewandt, eine konvexe Wölbung auf. Dadurch bleibt in der Kühlgutkammer gelagertes Kühlgut nicht so leicht am Kopf hängen, was die Reinhaltung und Reinigung der Kühlgutkammer erleichtert.

Erfindungsgemäß verläuft die weiche Schicht so zwischen dem Schaft des Befestigungsbolzens und der Verdampferplatine, dass eine radiale Berührung des Schaftes mit der Verdampferplatine verhindert wird. Dadurch wird die Übertragung von Schwingungen von der Verdampferplatine auf die harte Schicht verhindert, da eine Brücke aus der weichen Schicht dazwischen verläuft. Dadurch wird somit die Geräuschentwicklung verringert.

Gemäß einer Ausführungsform ist die radiale Pressung zwischen dem Schaft und der weichen Schicht gering und beträgt bevorzugt weniger als 10 Newton/Quadratzentimeter. Durch diese geringe Anpressung wird die Übertragung von Schwingungen in eine zu stark zusammengepresste und damit verfestigte weiche Schicht und die Weiterleitung der Schwingungen beispielsweise in die Rückwand vermieden. Bevorzugt liegt daher der Kopf in axialer Richtung des Schafts auch nur locker an der weichen Schicht an, insbesondere, so, dass die resultierende Flächenpressung zwischen der Verdampferplatine und der weichen Schicht auch weniger als 10 Newton/Quadratzentimeter beträgt.

Weitere mögliche Ausführungsformen der Erfindung umfassen auch nicht explizit genannte Kombinationen von zuvor oder im Folgenden bezüglich der Ausführungsbeispiele beschriebenen Merkmalen. Dabei wird der Fachmann auch Einzelaspekte als Verbesserungen oder Ergänzungen zu der jeweiligen Grundform des Kältegerätes hinzufügen.

Weitere vorteilhafte Ausführungsformen der Erfindung werden unter Bezugnahme auf die beigelegten Figuren näher erläutert. Es zeigen:
- Figur 1:: eine schematische vereinfachte Schnittdarstellung eines Kältegerätes gemäß einem ersten Ausführungsbeispiel; und
- Figur 2:: eine schematische perspektivische Schnittdarstellung eines Ausschnitts des Kältegerätes gemäß einem zweiten Ausführungsbeispiel.

In den Figuren sind gleiche oder funktionsgleiche Elemente mit denselben Bezugszeichen versehen, sofern nichts Anderes angegeben ist.

Figur 1 zeigt eine schematische vereinfachte Schnittdarstellung eines Kältegerätes 1 gemäß einem ersten Ausführungsbeispiel. Das Kältegerät 1 weist eine Kühlgutkammer 2 auf, in der eine Verdampferplatine 5 eines Verdampfers angeordnet ist. Die Verdampferplatine 5 ist in der Kühlgutkammer 2 wandnah angeordnet. Bei dieser Ausführungsform ist eine verschließbare Öffnung 30 für einen Zugang zur Kühlgutkammer 2 durch einen Benutzer gegenüber der Rückwand 3 der Kühlgutkammer 2 angeordnet. Die Verdampferplatine 5 verläuft somit bei diesem Ausführungsbeispiel wenigstens teilweise zwischen der Öffnung 30 und der Rückwand 3 der Kühlgutkammer 2. Der Abstand der Verdampferplatine 1 zur Öffnung 30 ist dabei auf Grund der wandnahen Anordnung zur Rückwand 3 wesentlich kleiner als zur Öffnung 30. Die Verdampferplatine 5 ist mittels zwei Befestigungselementen 10 an der Rückwand 3 angebracht. Die Befestigungselemente 10 weisen jeweils ein Befestigungsteil 12 auf, das zweischichtig aus einer harten der Verdampferplatine 5 zugewandten Schicht und einer an der Rückwand 3 angebrachten harten Schicht 14 aufgebaut ist. Bei diesem Ausführungsbeispiel ist die Verdampferplatine 5 mit der weichen Schicht 13 verklebt, die als Gummierung auf die harte Schicht 14 aus Kunststoff aufvulkanisiert ist. Die harte Schicht 14 ist an der Rückwand 3 angeschraubt. Die harte Schicht 14 ermöglicht eine ausreichende Stabilität der Anbringung der Verdampferplatine 5. Durch die weiche Schicht 13 wird eine schwingungstechnische Entkopplung der Verdampferplatine 5 von der Rückwand 3 erreicht. Dadurch wird die Weitergabe von an der Verdampferplatine 5 auftretenden Schwingungen bzw. Geräuschen, beispielsweise Einspritzgeräuschen oder Geräuschen durch den Kompressor über die Rückwand 3 und das Kältegerät 1 an die Umgebung verhindert. Dadurch kann das Geräuschemissionsverhalten des Kältegerätes 1 verbessert werden. Die einstückige Bauweise des Befestigungsteils 12 ermöglicht eine Reduzierung der Teile und damit der Montagekosten.

Figur 2 zeigt eine schematische perspektivische Schnittdarstellung eines Ausschnitts des Kältegerätes 1 gemäß einem zweiten Ausführungsbeispiel. Links im Bild ist die Kühlgutkammer 2 des Kältegerätes 1 dargestellt. Rechts davon erstreckt sich die Verdampferplatine 5 im Wesentlichen in vertikaler Richtung. Mittels des Befestigungselementes 10 ist die Verdampferplatine 5 an der rechts im Bild dargestellten Rückwand 3 der Kühlgutkammer 2 befestigt. Das Befestigungselement 10 weist wieder, wie anhand der vereinfachten Darstellung von Fig. 1 schon ausgeführt, eine weiche Schicht 13 und eine daran angeordnete harte Schicht 14 auf. Das Befestigungsteil 12 weist bei diesem Ausführungsbeispiel eine Bohrung auf, die durch die weiche Schicht 13 in die harte Schicht 14 verläuft. Es ist ein Befestigungsbolzen 16 vorgesehen, der durch das Loch 15 und ein Loch 7 in der Verdampferplatine 5 verläuft und der die Verdampferplatine 5 durch die weiche Schicht 13 beabstandet zu der harten Schicht 14 hält. Dazu weist der Befestigungsbolzen 16 einen Kopf 17 an seinem Schafft 18 auf, mit dem sich der Befestigungsbolzen 15 an der Verdampferplatine 5 abstützt. Kopf 17 und Schafft 18 halten somit die Verdampferplatine 5, die weiche Schicht 13 und die harte Schicht 14 des Befestigungselementes 10 zusammen. Die Verdampferplatine 5 weist eine Vertiefung 6 auf, in die der Kopf 17 wenigstens teilweise versenkt ist. Dadurch steht der Kopf 17 nicht so weit in die Kühlgutkammer 2 vor, so dass gelagertes Kühlgut nicht so leicht daran hängen bleibt. Dem gleiche Zweck dient, dass der Kopf 17 eine der Kühlgutkammer 2 zugewandte konvexe Wölbung aufweist. Der Befestigungsbolzen 16 ist als Spreizniet ausgeführt und weist einen Vorsprung 19 auf, mittels dem er mit der harten Schicht 14 verrastet ist. Beim fügenden Verrasten federt der Schaft 18 des Befestigungsbolzens 16 elastisch auf, so dass der Vorsprung 19 in einem entsprechenden Vorsprung in der harten Schicht 14 halt finden kann. Dadurch ist die Verbindung einfach und dauerhaft zu fügen. Durch die Gestaltung des Befestigungsbolzens 16 als Spreizniet werden die durch die Befestigung der Verdampferplatine 5 aufnehmbaren Kräfte begrenzt, so dass sich eher die Verbindung löst als die Verdampferplatine 5 beschädigt wird. Bei diesem Ausführungsbeispiel verläuft die weiche Schicht 13 so zwischen dem Schaft 18 des Befestigungsbolzens 16 und der Verdampferplatine 5, dass eine radiale Berührung des Schaftes 18 mit der Verdampferplatine 5 verhindert wird. Dadurch wird die Übertragung von Schwingungen von der Verdampferplatine 5 auf die harte Schicht 14 verhindert, da eine Brücke aus der weichen Schicht 13 dazwischen verläuft.

### Bezugszeichenliste:

- 1: Kältegerät
- 2: Kühlgutkammer
- 3: Rückwand
- 5: Verdampferplatine
- 6: Vertiefung
- 7: Loch
- 10: Befestigungselement
- 12: Befestigungsteil
- 13: weiche Schicht
- 14: harte Schicht
- 15: Loch
- 16: Befestigungsbolzen
- 17: Kopf
- 18: Schaft
- 19: Vorsprung
- 20: Wölbung
- 30: Öffnung

## Patentansprüche

1. Kältegerät (1), insbesondere Haushaltskältegerät, mit einer Kühlgutkammer (2) und einer beabstandet zur Rückwand (3) der Kühlgutkammer (2) in der Kühlgutkammer (2) angeordneten Verdampferplatine (5) und mindestens einem Befestigungselement (10) mittels dem die Verdampferplatine (5) an der Rückwand (3), angebracht ist, wobei das Befestigungselement (10) ein mehrschichtiges Befestigungsteil (12) aufweist, das mit einer elastischen weichen Schicht (13) und einer harten Schicht (14) gebildet ist, und die weiche Schicht (13) an der Verdampferplatine (5) und die harte Schicht (14) an der Rückwand (3) anliegt, das Befestigungsteil (12) ein Loch (15), insbesondere eine Bohrung, aufweist, das durch die weiche Schicht (13) und in oder durch die harte Schicht (14) verläuft, und ein Befestigungsbolzen (16) vorgesehen ist, der durch das Loch (15) und ein Loch (7) in der Verdampferplatine (5) verläuft, wobei der Befestigungsbolzen (16) die Verdampferplatine (5) beabstandet zu der Rückwand hält, **dadurch gekennzeichnet, dass** der Befestigungsbolzen (16) die Verdampferplatine (5) beabstandet zu der harten Schicht (14) hält, und dass die weiche Schicht (13) so zwischen einem Schaft (18) des Befestigungsbolzens (16) und der Verdampferplatine (5) verläuft, dass eine radiale Berührung des Schaftes (18) mit der Verdampferplatine (5) verhindert wird.

2. Kältegerät (1) nach Anspruch 1, **dadurch gekennzeichnet, dass** die weiche Schicht (13) aus einem weichen Kunststoff insbesondere Gummi und die harte Schicht aus einem harten Kunststoff oder Metall gebildet ist.

3. Kältegerät (1) nach Anspruch 1 oder 2, **dadurch gekennzeichnet, dass** die weiche Schicht (13) und die harte Schicht (14) miteinander verklebt sind.

4. Kältegerät (1) nach Anspruch 1 oder 2, **dadurch gekennzeichnet, dass** die weiche Schicht (13) auf die harte Schicht (14) aufvulkanisiert ist.

5. Kältegerät (1) nach einem der vorhergehenden Ansprüche, **dadurch gekennzeichnet, dass** das Befestigungsteil (12) einstückig ist.

6. Kältegerät (1) nach einem der vorhergehenden Ansprüche, **dadurch gekennzeichnet, dass** der Befestigungsbolzen (16) einen Kopf (17) an dem Schaft (18) aufweist, mit dem sich der Befestigungsbolzen (15) an der Verdampferplatine (5) abstützt.

7. Kältegerät (1) nach Anspruch 6, **dadurch gekennzeichnet, dass** die Verdampferplatine (5) eine Vertiefung (6) aufweist, in die der Kopf (17) wenigstens teilweise versenkt ist.

8. Kältegerät (1) nach einem der vorhergehenden Ansprüche, **dadurch gekennzeichnet, dass** der Befestigungsbolzen (16) als Spreizniet ausgeführt ist und wenigstens einen Vorsprung (19) aufweist, mittels dem er mit der harten Schicht (14) oder der Rückwand (3) verrastet.

9. Kältegerät (1) nach einem der Ansprüche 1 bis 7, **dadurch gekennzeichnet, dass** der Befestigungsbolzen (16) als Blindniet ausgeführt ist.

10. Kältegerät (1) nach einem der Ansprüche 1 bis 8, **dadurch gekennzeichnet, dass** der Befestigungsbolzen (16) aus Kunststoff gebildet ist.

11. Kältegerät (1) nach einem der Ansprüche 4 bis 9, **dadurch gekennzeichnet, dass** der Befestigungsbolzen (16) mit der harten Schicht (14) und/oder der weichen Schicht (13) verklebt ist.

12. Kältegerät (1) nach einem der Ansprüche 6 bis 11, **dadurch gekennzeichnet, dass** der Kopf (17) des Befestigungsbolzens (16) der Kühlgutkammer (2) zugewandt, und damit der Verdampferplatte (5) abgewandt, eine konvexe Wölbung (20) aufweist.

13. Kältegerät (1) nach einem der Ansprüche 1 bis 9, **dadurch gekennzeichnet, dass** die radiale Pressung zwischen dem Schaft (18) und der weichen Schicht (13) gering ist, insbesondere weniger als 10 Newton/Quadratzentimeter beträgt.

14. Kältegerät (1) nach Anspruch 6, **dadurch gekennzeichnet, dass** der Kopf (17) in axialer Richtung des Schafts (18) nur locker an der Verdampferplatine (5) anliegt, insbesondere, so, dass die resultierende Flächenpressung zwischen der Verdampferplatine (5) und der weichen Schicht (13) weniger als 10 Newton/Quadratzentimeter beträgt.

## Claims

1. Refrigeration appliance (1), in particular household refrigeration appliance, having a compartment (2) for refrigerated goods and an evaporator plate (5) arranged at a distance from the rear wall (3) of the compartment (2) for refrigerated goods in the compartment (2) for refrigerated goods and at least one fastening element (10), by means of which the evaporator plate (5) is attached to the rear wall (3), wherein the fastening element (10) has a multi-layer fastening part (12), which is formed with a soft elastic layer (13) and a hard layer (14), and the soft layer (13) rests against the evaporator plate (5) and the hard layer (14) rests against the rear wall (3), the fastening part (12) has a hole (15), in particular a borehole, which runs through the soft layer (13) and into or through the hard layer (14), and a fastening bolt (16) is provided, which runs through the hole (15) and a hole (7) in the evaporator plate (5), wherein the fastening bolt (16) holds the evaporator plate (5) at a distance from the rear wall, **characterised in that** the fastening bolt (16) holds the evaporator plate (5) at a distance from the hard layer (14) and that the soft layer (13) runs between a shaft (18) of the fastening bolt (16) and the evaporator plate (5) so that radial contact between the shaft (18) and the evaporator plate (5) is prevented.

2. Refrigeration appliance (1) according to claim 1, **characterised in that** the soft layer (13) is formed from a soft plastic, in particular rubber, and the hard layer is formed from a hard plastic or metal.

3. Refrigeration appliance (1) according to claim 1 or 2, **characterised in that** the soft layer (13) and the hard layer (14) are glued to one another.

4. Refrigeration appliance (1) according to claim 1 or 2, **characterised in that** the soft layer (13) is vulcanised onto the hard layer (14).

5. Refrigeration appliance (1) according to one of the preceding claims, **characterised in that** the fastening part (12) is a single piece.

6. Refrigeration appliance (1) according to one of the preceding claims, **characterised in that** the fastening bolt (16) has a head (17) on the shaft (18), with which the fastening bolt (15) is stabilised against the evaporator plate (5).

7. Refrigeration appliance (1) according to claim 6, **characterised in that** the evaporator plate (5) has a depression (6) into which the head (17) is at least partially countersunk.

8. Refrigeration appliance (1) according to one of the preceding claims, **characterised in that** the fastening bolt (16) is embodied as an expanding rivet and has at least one projection (19), by means of which it locks together with the hard layer (14) or the rear wall (3).

9. Refrigeration appliance (1) according to one of claims 1 to 7, **characterised in that** the fastening bolt (16) is embodied as a blind rivet.

10. Refrigeration appliance (1) according to one of claims 1 to 8, **characterised in that** the fastening bolt (16) is formed from plastic.

11. Refrigeration appliance (1) according to one of claims 4 to 9, **characterised in that** the fastening bolt (16) is glued to the hard layer (14) and/or the soft layer (13).

12. Refrigeration appliance (1) according to one of claims 6 to 11, **characterised in that** the head (17) of the fastening bolt (16) facing the compartment (2) for refrigerated goods and thus facing away from the evaporator plate (5) has a convex curvature (20).

13. Refrigeration appliance (1) according to one of claims 1 to 9, **characterised in that** the radial compression between the shaft (18) and the soft layer (13) is low, in particular amounts to less than 10 newtons/square centimetre.

14. Refrigeration appliance (1) according to claim 6, **characterised in that** the head (17) only rests loosely on the evaporator plate (5) in the axial direction of the shaft (18), in particular so that the resulting bearing pressure between the evaporator plate (5) and the soft layer (13) amounts to less than 10 newtons/square centimetre.

## Revendications

1. Appareil frigorifique (1), en particulier appareil frigorifique ménager, avec une chambre pour denrées à réfrigérer (2) et une platine d'évaporateur (5) disposée à distance de la paroi arrière (3) de la chambre pour denrées à réfrigérer (2) dans la chambre pour denrées à réfrigérer (2) et au moins un élément de fixation (10) au moyen duquel la platine d'évaporateur (5) est apposée sur la paroi arrière (3), dans lequel l'élément de fixation (10) présente une pièce de fixation (12) à plusieurs couches, formée avec une couche molle élastique (13) et une couche dure (14), et la couche molle (13) est contiguë à la platine d'évaporateur (5) et la couche dure (14) à la paroi arrière (3), la pièce de fixation (12) présente un orifice (15), en particulier un alésage, qui s'étend à travers la couche molle (13) et dans ou à travers la couche dure (14), et un boulon de fixation (16) est prévu, lequel s'étend à travers l'orifice (15) et un orifice (7) dans la platine d'évaporateur (5), dans lequel le boulon de fixation (16) maintient la platine d'évaporateur (5) à l'écart de la paroi arrière, **caractérisé en ce que** le boulon de fixation (16) maintient la platine d'évaporateur (5) à l'écart de la couche dure (14) et **en ce que** la couche molle (13) s'étend de telle sorte entre une tige (18) du boulon de fixation (16) et la platine d'évaporateur (5) qu'un contact radial de la tige (18) avec la platine d'évaporateur (5) est empêché.

2. Appareil frigorifique (1) selon la revendication 1, **caractérisé en ce que** la couche molle (13) est formée en un matériau synthétique mou, en particulier du caoutchouc, et la couche dure en un matériau synthétique dur ou en métal.

3. Appareil frigorifique (1) selon la revendication 1 ou 2, **caractérisé en ce que** la couche molle (13) et la couche dure (14) sont collées l'une à l'autre.

4. Appareil frigorifique (1) selon la revendication 1 ou 2, **caractérisé en ce que** la couche molle (13) est vulcanisée sur la couche dure (14).

5. Appareil frigorifique (1) selon l'une des revendications précédentes, **caractérisé en ce que** la pièce de fixation (12) est en une seule pièce.

6. Appareil frigorifique (1) selon l'une des revendications précédentes, **caractérisé en ce que** le boulon de fixation (16) présente une tête (17) sur la tige (18), avec laquelle le boulon de fixation (15) s'appuie sur la platine d'évaporateur (5).

7. Appareil frigorifique (1) selon la revendication 6, **caractérisé en ce que** la platine d'évaporateur (5) présente une concavité (6) dans laquelle la tête (17) s'enfonce au moins en partie.

8. Appareil frigorifique (1) selon l'une des revendications précédentes, **caractérisé en ce que** le boulon de fixation (16) est exécuté sous la forme d'un rivet à expansion et présente au moins une saillie (19) au moyen de laquelle il s'encliquette avec la couche dure (14) ou la paroi arrière (3).

9. Appareil frigorifique (1) selon l'une des revendications 1 à 7, **caractérisé en ce que** le boulon de fixation (16) est exécuté sous la forme d'un rivet aveugle.

10. Appareil frigorifique (1) selon l'une des revendications 1 à 8, **caractérisé en ce que** le boulon de fixation (16) est formé en plastique.

11. Appareil frigorifique (1) selon l'une des revendications 4 à 9, **caractérisé en ce que** le boulon de fixation (16) est collé à la couche dure (14) et/ou à la couche molle (13).

12. Appareil frigorifique (1) selon l'une des revendications 6 à 11, **caractérisé en ce que** la tête (17) du boulon de fixation (16) dirigée vers la chambre pour denrées à réfrigérer (2) et dès lors à l'écart de la platine d'évaporateur (5) présente une courbure convexe (20).

13. Appareil frigorifique (1) selon l'une des revendications 1 à 9, **caractérisé en ce que** la compression radiale entre la tige (18) et la couche molle (13) est faible, en particulier inférieure à 10 Newton/centimètre carré.

14. Appareil frigorifique (1) selon la revendication 6, **caractérisé en ce que** la tête (17) n'est que lâchement contiguë en direction axiale de la tige (18) à la platine d'évaporateur (5), en particulier de sorte que la pression superficielle résultante entre la platine d'évaporateur (5) et la couche molle (13) est inférieure à 10 Newton/centimètre carré.
